# FASCICULE DE BREVET EUROPEEN

(11) **EP 1 101 879 B1**
(45) Date de publication et mention de la délivrance du brevet: **21.01.2004**
(21) Numéro de dépôt: 00420197.6
(22) Date de dépôt: 26.09.2000
(51) Int. Cl.: E04C 3/09, E04C 5/065, E04C 3/294, E04B 5/23, E04C 5/02

(54) **Poutre en treillis**
Gitterträger
Lattice girder

(30) Priorité: 19.11.1999 FR 9914578
(43) Date de publication de la demande: 23.05.2001
(73) Titulaire: A.F.B.A., 38140 Reaumont (FR)
(72) Inventeur: Colson, Jean-François, 57070 Metz (FR)
(74) Mandataire: Vuillermoz, Bruno

(56) Documents cités:
- EP-A- 0 339 018
- EP-A- 0 465 777
- WO-A-80/01818
- DE-A- 1 936 683
- DE-A- 2 329 943
- FR-A- 1 234 326
- FR-A- 2 736 954
- FR-A- 2 752 257

## Description

L'invention concerne une poutre ou poutrelle en treillis, destinée à être mise en oeuvre dans le domaine du bâtiment, et plus particulièrement dans le domaine de la réalisation de planchers préfabriqués.

Actuellement, les planchers à poutrelles en treillis sont posés à l'aide de files d'étais. Les procédés précontraints peuvent cependant se passer de ces files d'étais, en planchers sur vide sanitaire, du fait de l'inertie importante des poutrelles.

Les poutres en treillis sont bien connues et sont par exemple décrites dans le document EP-A-0 465 776. Elles sont généralement utilisées pour réaliser des planchers béton armé constitués de poutrelles et d'entrevous béton ou polystyrène.

La poutrelle en treillis décrite dans le document précité, comporte typiquement deux sinusoïdes ou tiges en forme de zigzag ou diagonales, constituant des plans de treillis, solidarisées au niveau de filants. Les boucles supérieures des plans de treillis sont solidarisées à un filant supérieur, notamment au voisinage de l'extrémité de leurs boucles supérieures, et les boucles inférieures sont solidarisées au voisinage de leur extrémité au niveau des filants inférieurs.

De par la structure de cette poutre et notamment de par l'orientation et la forme des plans de treillis, ces poutres sont inadaptées pour franchir des portées importantes sans étais ou dispositif équivalent de soutien, ce qui s'avère dommageable pour certaines applications, en particulier pour les planchers sur vide sanitaire pour lesquels les procédés de l'art antérieur proposent des poutrelles de plus de quatre mètres sans nécessiter d'étaiement. Outre une consommation de temps pour la pose de ces étais, on rencontre des difficultés pour la pose des poutrelles nécessitant un étaiement lorsque l'on utilise des entrevous polystyrène à languette, lesdites languettes devant passer entre la file d'étais et la poutrelle.

on a également décrit dans le document EP-A-0 465 777 une poutre en treillis, dont les boucles supérieures sont aplaties au niveau de leur zone de solidarisation avec le filant de tête.

L'objet de l'invention est de proposer une poutre ou poutrelle en treillis de réalisation aisée, de mise en place facile, susceptible de développer des caractéristiques mécaniques propres à permettre de s'affranchir de la pose d'étais, sans pour autant nécessiter un renforcement important des matériaux mis en oeuvre pour la réalisation du patin béton qui enrobe les aciers de base et sert de support aux entrevous. Les moules, l'ensemble du processus de transformation et l'aspect final du produit demeurent inchangés.

Cette poutre ou poutrelle en treillis comprend deux plans de treillis en forme de boucles successives, solidarisées à trois tiges linéaires faisant fonction de filants, respectivement un filant de tête et deux filants de base, ces deux plans de treillis étant inclinés par rapport à la bissectrice de l'angle défini par les trois filants. Chacun des plans de treillis est solidarisé au filant de tête au voisinage de l'extrémité des boucles supérieures qui les constituent.

Chacun des plans de treillis est solidarisé à un seul des filants de base au voisinage de l'extrémité des boucles inférieures, lesdits plans étant solidarisés au niveau de la face interne desdits filants.

En outre, les boucles supérieures sont évasées ou aplaties au niveau de leur zone de solidarisation avec le filant de tête, de telle sorte à augmenter la distance séparant les deux zones de solidarisation effective d'une même boucle au niveau dudit filant de tête, l'extrémité desdites boucles s'étendant légèrement au delà du filant de tête auquel elles sont solidarisées.

Selon l'invention, la partie supérieure des boucles supérieures est située dans le même plan que le plan de treillis auquel elle appartient.

Ainsi, les boucles supérieures sont plus amples, et plus larges que les boucles inférieures. De la sorte, on diminue la longueur de flambement des filants supérieurs, notamment entre les zones de solidarisation des plans de treillis. Les noeuds, c'est à dire les points de solidarisation formés par les boucles supérieures aplaties des plans de treillis et le filant supérieur, sont écartés de plusieurs centimètres, et confèrent de ce fait une plus grande rigidité à cette fixation de la tige supérieure. On obtient ainsi un maintien amélioré de l'acier ou filant supérieur. Ces liaisons fonctionnent alors comme de véritables encastrements et non plus comme des articulations.

Par ailleurs, les boucles supérieures des plans de treillis devenant alors très aplaties, elles participent à l'effort de compression, diminuant de fait les contraintes de compression générées au niveau du filant de tête dans la partie comprise à l'intérieur de la boucle. Corollairement, cette compression participe au raccourcissement dudit filant de tête, de sorte que la flèche de la poutrelle s'en trouve également diminuée. On note ainsi un raccourcissement de l'acier ou filant supérieur plus faible, et corollairement une flèche de la poutrelle en charge également plus faible.

Selon une caractéristique de l'invention, la poutre est symétrique par rapport au plan bissecteur de l'angle constitué par les filants:

Selon une autre caractéristique de l'invention, le filant de tête est en fait constitué de deux filants, positionnés l'un au dessous de l'autre et l'un au contact de l'autre, et au niveau desquels est solidarisée chacune des boucles supérieures desdits plans de treillis. Ce faisant, on augmente l'inertie de la poutrelle, et partant, on diminue la flèche lorsque celle-ci est chargée et on augmente considérablement sa résistance.

La manière dont l'invention peut être réalisée et les avantages qui en découlent ressortiront mieux de l'exemple de réalisation qui suit donné à titre indicatif et non limitatif à l'appui des figures annexées.
La figure 1 est une vue latérale d'une première forme de réalisation de l'invention, dont la figure 2 est une représentation schématique en section transversale.
La figure 3 est une représentation schématique en perspective de la poutre des figures 1 et 2.
La figure 4 est une vue analogue à la figure 1 d'une seconde forme de réalisation de l'invention, dont les figures 5 et 6 sont des représentations schématiques en section transversale.

Il a été représenté au sein de la figure 1, une vue schématique latérale de la poutrelle conforme à l'invention. Cette poutrelle est fondamentalement constituée de trois filants rectilignes, respectivement un filant de tête (1) et deux filants de base (2) et (3), ces différents filants étant avantageusement réalisés en acier inoxydable.

Ces filants sont solidarisés au moyen de plans de treillis (4) et (5) latéraux. Ces plans de treillis sont constitués chacun d'une succession de boucles ou sinusoïdes, diagonales ou zigzags, montés selon un même plan, et s'étendant de manière légèrement oblique par rapport au plan bissecteur de la poutre ainsi constituée.

Ces deux plans de treillis (4) et (5) sont chacun solidarisés au niveau de leurs boucles supérieures au filant de tête (1) et au niveau de leurs boucles inférieures, respectivement au niveau des filants (2) et (3).

Selon une caractéristique essentielle de l'invention, les boucles supérieures (6) des plans de treillis sont évasées, de telle sorte à optimiser la longueur l, respectivement l', dite longueur d'encastrement, séparant les points de contact (10, 11) et notamment de solidarisation des boucles (6) au niveau du filant de tête (1).

Ce faisant, on augmente l'effort de compression admissible car une partie dudit effort est transmis aux boucles supérieures des deux plans de treillis, et partant on diminue les contraintes de compression au niveau de l'acier constitutif du filant de tête (1), notamment de la partie comprise à l'intérieur de la boucle. Corollairement, on aboutit à une diminution de la flèche de la poutrelle sous charge.

Qui plus est, de par la forme particulière de la boucle supérieure (6) de chacun des plans de treillis, on aboutit à une diminution de la longueur de flambement L, respectivement L', de l'acier constitutif du filant supérieur entre les soudures des boucles du treillis sur ledit acier, c'est à dire entre les zones de solidarisation desdites boucles sur le filant de tête.

On a représenté en traits discontinus et à titre comparatif, la mise en place des plans de treillis de l'art antérieur, et ce tant au sein de la figure 1 que de la figure 4. Cela permet d'apprécier de manière beaucoup plus explicite, respectivement la diminution de la longueur de flambement L en regard d'une telle longueur Λ disponible avec les poutres en treillis de l'art antérieur, et corollairement l'augmentation de la longueur d'encastrement l en regard d'une telle longueur λ habituellement disponible avec ces mêmes poutres de l' art antérieur.

On aboutit ainsi à un meilleur encastrement de l'acier constitutif du filant, les noeuds (10, 11) formés par les boucles supérieures du treillis fonctionnant dans ce cas comme de véritable encastrements et non plus comme des lieux d'articulation. La charge de rupture de cette poutrelle s'en trouve fortement augmentée, ainsi que le démontre les différents essais en flexion effectués. La sécurité du chantier s'en trouve de fait renforcée.

Ainsi que l'on peut l'observer au sein des figures 1, 3 et 4, on observe que l'extrémité desdites boucles supérieures (6) s'étend légèrement au delà du filant de tête (1) auquel elles sont solidarisées. Par ailleurs, cette extension est sensiblement située dans le même plan que le plan de treillis auquel elle appartient. Ce dépassement permet la réalisation de soudures en croix et d'obtenir une optimisation de la qualité de celles-ci.

Ces différents résultats coopèrent de telle sorte à conférer à la poutre ainsi réalisée une portée plus importante sans nécessiter la mise en place d'étais en phase provisoire, de sorte que la mise en oeuvre d'étais devient inutile pour des portées courantes. En outre, cela permet d'améliorer les performances d'une telle poutre lorsque des files d'étais sont mises en oeuvre.

Dans une forme de réalisation de l'invention représentée en liaison avec les figures 4 et 5, la membrure supérieure est constituée non plus d'une mais de deux barres d'acier (1, 8), afin d'augmenter l'inertie de la poutrelle et corollairement de diminuer la flèche lorsque celle-ci est chargée. Ainsi qu'on peut bien l'observer, ces deux barres sont en contact l'une de l'autre, la barre inférieure (8) présentant un diamètre supérieur au filant (1), de telle sorte à occuper tout l'espace disponible à ce niveau entre les deux plans de treillis antagonistes. Les boucles supérieures sont solidarisées, notamment par soudage à chacun des deux filants (1, 8).

Ainsi, les deux filants sont déroulés simultanément en continu sur des machines automatiques et soudés par résistance au deux plans de treillis, et ce, sur toute la longueur de la poutrelle.

La longueur de flambement du filant inférieur (8) est réduite par rapport à celle du filant supérieur (1) de diamètre inférieur, du fait de son diamètre plus important, lui conférant une plus grande résistance au flambement. Par ailleurs, compte tenu du caractère jointif des deux filants supérieurs, le filant inférieur (8) empêche le flambement vertical du filant supérieur (1).

En outre, on augmente la résistance au flambement des aciers de tête donc la charge de rupture de la poutrelle.

Il en est de même pour les barres droites du treillis, et notamment les filants de base (2) et (3), dont la longueur de flambement se trouve également raccourcie. De plus, les deux soudures des diagonales sur les deux barres de tête augmentent la rigidité de cet assemblage et le transforment lui aussi en encastrement. Il s'ensuit une augmentation de la charge de rupture par flambement de ces diagonales. La résistance globale de la poutrelle s'en trouve aussi augmentée. Corollairement, on augmente la résistance à l'effort tranchant de la poutrelle, celui-ci étant limité par la charge entraînant le flambement des fils du treillis et par la résistance des soudures.

Dans cette forme de réalisation, les boucles supérieures (6) sont solidarisées aux deux filants (1) et (8) par soudure. De la sorte, on optimise l'effet de compression ainsi engendré.

Ce faisant et une nouvelle fois, on augmente la portée potentielle de la poutre. Dans cette forme de réalisation et ainsi qu'on peut bien l'observer sur la figure 4, la longueur de flambement du filant de tête inférieur (8) est réduite par rapport au filant de tête supérieur (1). On aboutit donc au résultat d'une augmentation de résistance globale de la poutrelle. Une telle poutrelle présente des performances nettement supérieures à celles de deux poutrelles mises à cheval dans le même patin béton.

Dans une variante de cette forme de réalisation, ledit filant de tête n'est en fait constitué que d'un seul élément (9), mais présente une forme complexe en section en huit de chiffre, dont la boucle du bas est de diamètre plus important que celui de la boucle du haut, ainsi qu'on peut l'observer par exemple sur la figure 6. Dans ce cas de figure, les boucles supérieures (6) sont solidarisées au niveau de chacune des deux boucles constitutives dudit huit.

Cette forme vise à conférer les mêmes caractéristiques, notamment mécaniques, au filant et partant à la poutrelle.

Selon des caractéristiques secondaires de l'invention et ainsi qu'on peut l'observer, notamment sur les figures 1 et 4, les plans de treillis sont symétriques l'un de l'autre par rapport au plan bissecteur de la poutrelle.

En outre, les boucles inférieures des plans de treillis sont beaucoup moins évasées que les boucles supérieures, car elles sont destinées à être enrobées dans le patin béton qui apporte les caractéristiques d'encastrement aux diagonales du treillis.

Ainsi qu'on le conçoit, la portée sans étai ou les distances entre files d'étais des poutres ou poutrelles en treillis réalisées conformément à l'invention se trouvent fortement améliorées de par la nouvelle géométrie desdites poutrelles et de par l'augmentation des caractéristiques mécaniques, notamment des filants de tête et des diagonales.

## Revendications

1. Poutre en treillis comprenant deux plans de treillis (4, 5) en forme de boucles successives, solidarisées à trois tiges linéaires faisant fonction de filants, respectivement un filant de tête (1) et deux filants de base (2, 3), ces deux plans de treillis étant inclinés par rapport à la bissectrice de l'angle défini par les trois filants, chacun des plans de treillis (4, 5) étant solidarisé au filant de tête (1) au voisinage de l'extrémité des boucles supérieures (6) qui les constituent et à un filant de base (2, 3) au voisinage de l'extrémité des boucles inférieures (7), lesdits plans étant solidarisés au niveau de la face interne desdits filants (2, 3), et dans laquelle les boucles supérieures (6) sont évasées ou aplaties au niveau de leur zone de solidarisation avec le filant de tête (1), de telle sorte à augmenter la distance séparant les points de solidarisation effective (10, 11) d'une même boucle (6) également dénommée longueur d'encastrement (l, l') au niveau dudit filant de tête, l'extrémité desdites boucles (6) s'étendant légèrement au delà du filant de tête (1) auquel elles sont solidarisées, ***caractérisée* en ce que** la partie supérieure des boucles supérieures (6) s'étendant légèrement au delà du filant de tête (1) est située dans le même plan que le plan de treillis (4) auquel elle appartient.

2. Poutre en treillis selon l'une des revendication 1, ***caractérisée* en ce qu'**elle est symétrique par rapport au plan bissecteur de l'angle constitué par les filants (1, 2, 3).

3. Poutre en treillis selon l'une des revendications 1 et 2, ***caractérisée* en ce que** le filant de tête est en fait constitué de deux filants, respectivement un filant de tête supérieur (1) et un filant de tête inférieur (8), positionnés l'un au dessous de l'autre, et l'un en contact de l'autre, et au niveau de chacun desquels est solidarisée chacune des boucles supérieures (6) desdits plans de treillis.

4. Poutre en treillis selon la revendication 3, ***caractérisée* en ce que** le diamètre du filant de tête inférieur (8) est supérieur à celui du filant de tête supérieur (1), et **en ce que** le filant de tête inférieur (8) occupe l'espace séparant les deux plans de treillis à ce niveau.

5. Poutre en treillis selon l'une des revendications 1 et 2, ***caractérisée* en ce que** le filant de tête (9) présente une section transversale en forme de huit de chiffre, dont la boucle inférieure est de diamètre supérieur à celui de la boucle supérieure, et **en ce que** les boucles supérieures (6) des plans de treillis (4, 5) sont solidarisées au niveau de chacune des boucles, respectivement inférieure et supérieure dudit filant (9).

## Claims

1. Lattice girder comprising two lattice planes (4, 5) in the form of successive loops, secured to three linear rods acting as joists, namely a top joist (1) and two bottom joists (2, 3), these two lattice planes being inclined with respect to the bisector of the angle defined by the three joists, each of the lattice planes (4, 5) being secured to the top joist (1) near the end of the upper loops (6) which form them and to a bottom joist (2, 3) near the end of the bottom loops (7), the said planes being joined together at the internal face of the said joists (2, 3), and in which girder the upper loops (6) are flared or flattened at their region of connection to the top joist (1) so as to increase the distance between the effective points of attachment (10, 11) of one and the same loop (6), also known as the build-in length (l, l') at the said top joist, the end of the said loops (6) extending slightly beyond the top joist (1) to which they are secured, **characterized in that** the upper part of the upper loops (6) extending slightly beyond the top joist (1) is situated in the same plane as the lattice plane (4) to which it belongs.

2. Lattice girder according to one of Claims 1, **characterized in that** it is symmetric with respect to the plane bisecting the angle formed by the joists (1, 2, 3).

3. Lattice girder according to one of Claims 1 and 2, **characterized in that** the top joist is in fact made up of two joists, namely an upper top joist (1) and a lower top joist (8) positioned one under the other, and in contact with one another, and at each of which each of the upper loops (6) of the said lattice planes is secured.

4. Lattice girder according to Claim 3, **characterized in that** the diameter of the lower top joist (8) is greater than that of the upper top joist (1), and **in that** the lower top joist (8) occupies the space separating the two lattice planes at this level.

5. Lattice girder according to one of Claims 1 and 2, **characterized in that** the top joist (9) has a cross section in the shape of a figure eight, the lower loop of which is of a diameter greater than that of the upper loop, and **in that** the upper loops (6) of the lattice planes (4, 5) are secured to the said joist (9) at each of the loops, lower and upper respectively.

## Patentansprüche

1. Gitterträger mit zwei Ebenen aus Gittern (4, 5) in Form von aufeinanderfolgenden Wellen, welche mit drei geradlinigen Stäben fest verbunden sind, welche als Gurte dienen, nämlich ein Obergurt (1) und zwei Untergurte (2, 3), wobei diese zwei Gitterebenen relativ zur Winkelhalbierenden des durch die drei Gurte definierten Winkels geneigt sind, wobei jede der Gitterebenen (4, 5) mit dem Obergurt (1) nahe dem Ende der oberen Welle (6), welche sie bilden, sowie mit einem Untergurt (2, 3) nahe dem Ende der unteren Welle (7) fest verbunden ist, wobei die genannten Ebenen im Bereich der Innenseite der genannten Gurte (2, 3) fest verbunden sind, und bei dem die oberen Wellen (6) im Bereich der Zone ihrer Verbindung mit dem Obergurt (1) aufgeweitet oder abgeflacht sind, so daß der die Stellen der wirksamen Verbindung (10, 11) ein und derselben Welle (6) trennende Abstand, auch Einspannlänge (l, l') genannt, im Bereich des genannten Obergurtes vergrößert wird, wobei sich das Ende der genannten Welle (6) leicht über den Obergurt (1), mit dem sie fest verbunden sind, hinaus erstreckt, **dadurch gekennzeichnet, daß** der obere Teil der oberen Welle (6), der sich leicht über den Obergurt (1) hinaus erstreckt, sich in derselben Ebene wie die Gitterebene (4) befindet, der er zugeordnet ist.

2. Gitterträger nach Anspruch 1, **dadurch gekennzeichnet, daß** er in bezug auf die den durch die Gurte (1, 2, 3) gebildeten Winkel halbierende Ebene symmetrisch ist.

3. Gitterträger nach einem der Ansprüche 1 und 2, **dadurch gekennzeichnet, daß** der Obergurt eigentlich aus zwei Gurten besteht, nämlich einem oben gelegenen Obergurt (1) und einem unten gelegenen Obergurt (8), welche untereinander und miteinander in Kontakt angeordnet sind, wobei im Bereich jedes dieser Obergurte jede der oberen Wellen (6) der genannten Gitterebenen fest verbunden ist.

4. Gitterträger nach Anspruch 3, **dadurch gekennzeichnet, daß** der Durchmesser des unten gelegenen Obergurts (8) größer ist als der des oben gelegenen Obergurts (1) und daß der unten gelegene Obergurt (8) den Zwischenraum einnimmt, der die beiden Gitterebenen in diesem Bereich trennt.

5. Gitterträger nach einem der Ansprüche 1 und 2, **dadurch gekennzeichnet, daß** der Obergurt (9) einen Querschnitt in Form der Zahl acht aufweist, deren untere Schlaufe einen größeren Durchmesser als der der oberen Schlaufe aufweist, und daß die oberen Wellen (6) der Gitterebenen (4, 5) im Bereich jeder der Schlaufen, nämlich der unteren und oberen des genannten Gurtes (9), fest verbunden sind.
